# EUROPÄISCHE PATENTSCHRIFT

(11) **EP 4 370 259 B1**
(45) Veröffentlichungstag und Bekanntmachung des Hinweises auf die Patenterteilung: **28.01.2026**
(21) Anmeldenummer: 21748866.7
(22) Anmeldetag: 22.07.2021
(51) Int. Cl.: B21D 53/30, B21D 22/16, B21D 53/26

(54) **VERFAHREN UND VORRICHTUNG ZUM DRÜCKWALZEN EINES FAHRZEUGRADES**
PROCESS AND DEVICE FOR COMPRESSION ROLLING A VEHICLE WHEEL
PROCÉDÉ ET DISPOSITIF DE LAMINAGE PAR COMPRESSION D'UNE ROUE DE VÉHICULE

(30) Priorität: 16.07.2021 WO PCT/EP2021/070033
(43) Veröffentlichungstag der Anmeldung: 22.05.2024
(73) Patentinhaber: WF-Maschinenbau und Blechformtechnik GmbH & Co. KG, 48324 Sendenhorst (DE)
(72) Erfinder: MALKEMPER, Christian, 48324 Sendenhorst (DE); ANTON, Mario, 59227 Ahlen (DE)
(74) Vertreter: Specht, Peter
(86) Internationale Anmeldenummer: PCT/EP2021/070573
(87) Internationale Veröffentlichungsnummer: WO 2023/284989

(56) Entgegenhaltungen:
- EP-A1- 0 582 984
- EP-A1- 3 351 313
- CN-A- 111 112 428
- DE-A1- 102017 112 857
- DE-A1- 102018 124 997
- JP-U- S49 138 142
- US-B1- 6 196 363
- US-B1- 6 601 284

## Beschreibung

Die Erfindung betrifft ein Verfahren zur Herstellung eines Fahrzeugrades mittels Drückwalzen aus einem jedenfalls abschnittsweise hohlzylindrischen oder hohlkegelstumpfartigen Werkstück, nach dem Oberbegriff des Anspruchs 1. Die Erfindung betrifft ferner eine entsprechende Drückwalzvorrichtung.

Ein gattungsgemäßes Verfahren ist aus der CN 111 112 428 A bekannt.

Das Drückwalzen ist ein Fertigungsverfahren der spanlosen Umformtechnik. Die DIN 8583 unterteilt das Drückwalzen nochmals in das Zylinder-Drückwalzen und das Projizier-Drückwalzen. Anstelle des Begriffs Drückwalzen wird für das Zylinder-Drückwalzen in der Praxis häufig auch der Begriff "Strecken" oder "Abstrecken" verwendet. Den Begriff Projizier-Drückwalzen, in der Praxis auch "Projizieren" genannt, wird immer dann verwendet, wenn durch die Umformung Werkstücke mit konischen oder kegeligen Formen hergestellt werden.

Im Rahmen dieser Anmeldung wird insbesondere ein Verfahren zum Drückwalzen beschreiben, mit dem ein hohlzylindrisches oder konisches Ausgangswerkstück aus Metall, insbesondere aus einer Aluminiumlegierung, zu einem Fahrzeugrad umgeformt wird.

Das Umformen eines Fahrzeugrades erfolgt in der Regel bisher mithilfe von einer oder mehreren Drückrollen, die radial von außen an das hohlzylindrische oder hohlkegelstumpfartige Werkstück herangeführt werden und dieses im Umformprozess an das auf einer Hauptspindel montierte rotationssymmetrische Drückwalzwerkzeug anlegen. Während der gesamten Umformung sind dabei die Drehachsen der Hauptspindel und des Drückwalzwerkzeuges identisch/deckungsgleich.

Aus der DE 3 545 506 A ist aber auch eine Vorrichtung zum Drückrollen von hohlzylindrischen Werkstücken bekannt, bestehend aus einer Halterung zum Einspannen des Werkstücks und aus mindestens einem gegen die Wandungen des Werkstücks drückbaren Rollenpaar, wobei die eine Drückrolle von innen und die andere Rolle von außen an die Werkstückwand angreift, die von jeweils einem radial inneren und einem radial äußeren Rollenträger gehalten sind, an dem die Drückrollen drehbar gelagert sind. Dabei sind die inneren und äußeren Rollen jeweils axial und radial verfahrbar. Derart wird der sich axial erstreckende Mantelbereich des Werkstücks umgeformt.

Das Verfahren der DE 3 545 506 A wurde in neuerer Zeit wieder aufgegriffen, so in der EP 3 351 313 A.

Nachteilig ist jeweils, dass die inneren Drückrollen axial und radial mittels eines inneren Rollenträgers verfahrbar sind, der in das umzuformende Werkstück hineinragt. Da innerhalb des Werkstückes aber nur ein relativ begrenzter Raum zur Verfügung steht, um dort sowohl den inneren Rollenträger als auch die eine oder mehreren der inneren Drückrollen unterzubringen, muss der Radius der Innenrolle relativ zum Radius des umzuformenden Werkstückes relativ klein gewählt werden, was nachteilig ist.

Die Erfindung hat die Aufgabe, dieses Problem zu beheben.

Die Erfindung löst diese Aufgabe durch den Gegenstand des Anspruchs 1. Sie schafft zudem die Drückwalzvorrichtung des Anspruchs 15.

Erfindungsgemäß wird ein Verfahren zum Drückwalzen eines jedenfalls abschnittsweise hohlzylindrischen oder hohlkegelstumpfartigen Werkstückes, das durch das Drückwalzen zu einem Fahrzeugrad umgeformt wird, vorgestellt. Dabei wird das Werkstück zum Drückwalzen auf einer drehbaren Hauptspindel, die mit einer Hauptspindelaufnahme versehen ist, einer Drückwalzvorrichtung zwischen der Hauptspindel mit der Hauptspindelaufnahme und einem Vorsetzer axial eingespannt und mit der Hauptspindel bzw. Hauptspindelaufnahme um deren Hauptdrehachse gedreht. Das Drückwalzen erfolgt mittels wenigstens einer radial und axial von außen zum hohlzylindrischen oder hohlkegelstumpfartigen Werkstück zustellbaren, angeordneten Drückrolle, wobei radial innerhalb des umzuformenden Werkstückes als Widerlager ein radial innerer, drehbarer Exzenter-Werkzeugring angeordnet wird, welcher mit einer Verstelleinrichtung zumindest radial beweglich ist und welcher eine eigene Drehachse aufweist, die zumindest zwischen einer ersten Position, in welcher sie mit der Hauptdrehachse fluchtet oder zumindest dazu parallel liegt, und einer dazu radial versetzten zweiten Drückwalz-/Umformposition parallel zur Hauptdrehachse bewegbar ist.

Dabei ist die Auslegung und Anordnung und Verstellbarkeit des Exzenter-Werkzeugringes derart, dass die Hauptdrehachse der Hauptspindel mit der Hauptspindelaufnahme oder eine mit dieser fluchtenden Geraden auch in der Drückwalz-/Umformposition stets radial innerhalb der zentralen Bohrung des Exzenter-Werkzeugringes liegt.

Vorteilhaft ist insbesondere, dass bei diesem Verfahren der Radius bzw. Durchmesser des radial inneren Exzenter-Werkzeugringes groß gewählt werden kann. Er kann beispielsweise größer sein als der halbe Innendurchmesser des umzuformenden Werkstückes, was nach dem Stand der Technik nicht möglich war, da ein Innensupport bzw. Innenträger im Werkstückinnenraum unterzubringen war bzw. in das Werkstück hineinragen musste. Es ist vielmehr kein "Innensupport" bzw. "Innenträger" notwendig, der im Betrieb in das Werkstück innen hineinreicht und dort eine axiale und radiale Verstellung der Position der inneren Drückrolle ermöglicht. Der Träger für den drehbaren Exzenter-Werkzeugring kann vielmehr auch außerhalb des umzuformenden Werkstückes angeordnet und untergebracht werden.

Die Möglichkeit zumindest zum radialen Verstellen der Exzenter-Werkzeugringdrehachse - synonym auch Exzenterdrehachse genannt - bietet noch weitere Vorteile. So kann die Wärmeausdehnung des Exzenter-Werkzeugringes im Betrieb durch radiales Verstellen der Exzenter-Werkzeugringdrehachse kompensiert werden - dies bedeutet einen Entfall des sonst beim Drückwalzen von Leichtmetallrädern oftmals zeitraubenden Vorwärmens des Drückwalzwerkzeuges.

Das Einspannen des Werkstückes zwischen einem Vorsetzer und einer Hauptspindel bzw. einer Hauptspindelaufnahme unter zusätzlicher Nutzung des radialen Verstellens des Exzenter-Werkzeugringes ist einfach und unkompliziert realisierbar. Es ist kein besonders kompliziertes und im Betrieb womöglich schmutz- und reparaturanfälliges Spannsystem, wie z. B. in der EP 3 351 313 A beschrieben, notwendig.

Das Werkstück kann insbesondere als eine innen hohle rotationsymmetrische Vorform eines Fahrzeugrades ausgebildet sein. Die Vorform kann vorzugsweise aus einem Metallwerkstoff wie einer Aluminiumlegierung gefertigt sein. Sie kann insbesondere durch Gießen oder Schmieden gebildet worden sein. Alternativ ist das erfindungsgemäße Verfahren aber auch zum Formen von Fahrzeugrädern aus Magnesiumlegierungen oder anderen Metallen bzw. Legierungen nutzbar.

Nach einer Weiterbildung kann vorteilhaft vorgesehen sein, dass der Exzenter-Werkzeugring direkt oder über einen Adapterring axial außerhalb des Innenraums des hohlzylindrischen oder hohlkegelstumpfartigen Werkstückes drehbar in einem Exzenter-Werkzeugringträger gelagert wird. Dabei kann weiter vorteilhaft vorgesehen sein, dass der Exzenter-Werkzeugringträger radial mittels einer Verstellvorrichtung verstellt werden kann. Diese kann auf verschiedene Weise einfach an der Drückwalzvorrichtung untergebracht werden. Derart wird insgesamt funktional eine Art Exzentereinheit gebildet.

Dabei kann der Exzenter-Werkzeugringträger an einem axial nicht beweglichen Element, insbesondere an einem Maschinenbett, angeordnet sein, so dass der Exzenter-Werkzeugring ausschließlich radial mittels der Verstellvorrichtung verstellt werden kann.

Nach einer anderen Variante kann hingegen der Exzenter-Werkzeugringträger an einem axial beweglichen Element, insbesondere an einer axial beweglichen Zwischentraverse angeordnet sein, so dass der Exzenter-Werkzeugring radial mittels einer Verstellvorrichtung und axial mittels des axial beweglichen Elements (z. B. der Zwischentraverse) verstellt werden kann. Diese Variante hat den Vorteil, dass mit dieser die komplette Exzentereinheit über eine CNC Achse auch axial positioniert werden kann.

Dies ermöglicht in Verbindung mit der CNC gesteuerten Verstellung des Exzenter-Werkzeugringträgers nach einer Variante auch ein sogenanntes "Freiformdrücken". Dabei kann der Exzenter-Werkzeugring mit einer Rollenkontur versehen werden und kann auch parallel mit der äußeren Drückrolle axial verfahren. Die Umformung erfolgt praktisch zwischen den beiden Rollenkonturen. Weil der Exzenter-Werkzeugringträger bei dieser Variante an der Zwischentraverse befestigt ist, bleibt der Bereich um die Hauptspindel frei und es kann ein "normaler" Abstreifring eingesetzt/verbaut werden. Das erlaubt auch den Einsatz von "Standard-Drückwalzwerkzeugen" auf einer solchen Maschine.

Nach einer bevorzugten Variante ist insbesondere dann, wenn der Exzenter-Werkzeugring zur Umformung des Werkstückes lediglich radial bewegt wird, ist vorgesehen, dass sich der Exzenter-Werkzeugring axial über die gesamte Länge des durch Drückwalzen umzuformenden Axialbereiches WA des Fahrzeugrades oder darüber hinaus erstreckt. Zudem kann dann vorteilhaft vorgesehen sein, dass der Exzenter-Werkzeugring ein Außenprofil/eine Außenkontur am Außenumfang aufweist, welche der Innenkonturierung am Innenumfang des herzustellenden Fahrzeugrades entspricht.

Für ein entsprechendes Steuern/Regeln des Verfahrens und seiner Varianten wird die CNC-Steuerung der Vorrichtung genutzt. Sie steuert und/oder regelt das Verfahren gemäß ihrer jeweiligen Programmierung. Sie kann optional über Sensoren oder rechnerisch Temperaturen und/oder Positionen, Kräfte und ggf. weitere Parameter des Prozesses/Verfahrens erfassen und verarbeiten und entsprechend eine Steuerung oder Regelung vornehmen.

Nach einer optionalen Weiterbildung kann der drehbare Exzenter-Werkzeugring einen eigenen Drehantrieb aufweisen. Derart kann die Umdrehungszahl und/oder die Umfangsgeschwindigkeit des Exzenter-Werkzeugringes mit der Umdrehungszahl und/oder Umfangsgeschwindigkeit der Hauptspindel bzw. des Werkstückes synchronisiert werden, was sich vorteilhaft auf den Drückwalzprozess auswirken kann. Nach einer anderen Weiterbildung kann der drehbare Exzenter-Werkzeugring optional eine Temperiervorrichtung aufweisen, mit der er vorzugsweise kühlbar und/oder heizbar ist, um ihn während des Betriebs auf einer für den Umformvorgang vorteilhaften Temperatur zu halten.

Vorteilhafte Ausgestaltungen der Erfindung sind in den Unteransprüchen angegeben.

Nachfolgend wird die Erfindung unter Bezug auf die Zeichnung anhand von Ausführungsbeispielen näher beschrieben. Dabei werden auch weitere Vorteile der Erfindung deutlich. Die Erfindung ist nicht auf die in den Figuren dargestellten Ausführungsbeispiele beschränkt, sondern kann im Rahmen des Schutzbereiches auch auf andere Weise wortsinngemäß oder äquivalent realisiert werden. Einzelne Merkmale, die nachfolgend unter Bezug auf die Figuren beschrieben werden, sind nicht nur bei dem jeweiligen Ausführungsbeispiel, sondern auch bei anderen Ausführungsbeispielen, ob nachfolgend dargestellt oder nicht - realisierbar. Gezeigt wird in:
- Fig. 1:: in a) eine teilgeschnittene Ansicht eines Abschnitts einer ersten Drückwalzvorrichtung zur Umformung eines hohlzylindrischen oder hohlkegelstumpfartigen Werkstückes zu einem Fahrzeugrad durch Drückwalzen; in b) den Abschnitt aus a) nach der Umformung des Werkstücks zu einem Fahrzeugrad und in c) die Drückwalzvorrichtung aus a) in einer Entladeposition
- Fig. 2: in a) bis g) aufeinanderfolgende Schritte während der Umformung eines hohlzylindrischen oder hohlkegelstumpfartigen Werkstückes zu einem Fahrzeugrad durch Drückwalzen mit der ersten - hier vereinfacht dargestellten - Drückwalzvorrichtung aus Fig. 1a) bis c) nach einer ersten Variante eines erfindungsgemäßen Verfahrens;
- Fig. 3:: eine teilgeschnittene Ansicht einer zweiten Drückwalzvorrichtung während der Umformung bzw. Drückwalzens eines hohlzylindrischen oder hohlkegelstumpfartigen Werkstücks;
- Fig. 4:: in a) eine teilgeschnittene Ansicht eines Abschnitts einer zweiten Drückwalzvorrichtung zur Umformung eines hohlzylindrischen oder hohlkegelstumpfartigen Werkstückes zu einem Fahrzeugrad durch Drückwalzen; in b) den Abschnitt aus a) nach der Umformung des Werkstücks zu einem Fahrzeugrad und in c) die Drückwalzvorrichtung aus a) in einer Entladeposition;
- Fig. 5: in a) bis g) aufeinanderfolgende Schritte während der Umformung eines hohlzylindrischen oder hohlkegelstumpfartigen Werkstückes zu einem Fahrzeugrad durch Drückwalzen mit der zweiten - hier vereinfacht dargestellten - Drückwalzvorrichtung aus Fig. 3 und Fig. 4a) bis c) nach einer zweiten Variante eines erfindungsgemäßen Verfahrens;
- Fig. 6: in a) und b) aufeinanderfolgende Schritte während der Umformung eines hohlzylindrischen oder hohlkegelstumpfartigen Werkstückes zu einem Fahrzeugrad durch Drückwalzen mit der zweiten - hier vereinfacht dargestellten - Drückwalzvorrichtung aus Fig. 3 und Fig. 4a) bis c) nach einer dritten Variante eines erfindungsgemäßen Verfahrens.

Fig. 3 zeigt eine beispielhafte erfindungsgemäße Drückwalzvorrichtung. Dargestellt sind insbesondere die maschinenbaulichen Elemente. Nicht in Fig. 3 dargestellt sind Versorgungsaggregate - beispielsweise für elektrische Energie - und eine CNC-Steuerung der Drückvorrichtung bzw. Drückmaschine.

Die Drückwalzvorrichtung 1 der Fig. 3 weist ein Maschinengestell 1 auf. Dieses kann im Wesentlichen rahmenartig gestaltet sein sowie beispielsweise eine obere Traverse 101, eine oder mehrere vertikale Stützen 102, 103 sowie eine Maschinenbasis 104 aufweisen.

Insoweit können - müssen aber nicht - die Drückwalzvorrichtungen 1 der Fig. 3, 4 und 1 identisch aufgebaut sein.

Nachfolgend sei zunächst das Ausführungsbeispiel der Fig. 1a-c und 2a-g näher beschrieben.

An dem Maschinengestell 1 - hier beispielhaft an der Maschinenbasis 104 - ist eine Hauptspindel bzw. eine Hauptspindelaufnahme 2 drehbar gelagert, die eine Spindeldrehachse aufweist. Die Spindeldrehachse wird nachfolgend synonym auch als Hauptdrehachse HA bezeichnet. Die zur ihr parallele Richtung wird als axiale Richtung a und die dazu radiale Richtung als r bezeichnet. Zum Drehen der Hauptspindel - welche die Hauptspindelaufnahme aufweist - dient ein Drehantrieb (hier nicht dargestellt). Die Hauptdrehachse HA ist hier beispielhaft vertikal ausgerichtet, sie kann aber anders im Raum ausgerichtet sein, so insbesondere horizontal.

Die Hauptspindel bzw. insbesondere deren Hauptspindelaufnahme 2 kann in axialer Richtung Spindel- bzw. Aufnahmeabschnitte 21, 22, 23 verschiedenen Durchmessers aufweisen. Einer dieser Spindel-/Aufnahmeabschnitte 22 der Hauptspindel 2 ist als Werkstückaufnahme ausgebildet. Er erstreckt sich axial in ein umzuformendes Werkstück W und liegt an einer Stirnfläche an diesem an. Auf den Spindel-/Aufnahmeabschnitt 22 ist somit das umzuformende Werkstück W auflegbar. Dabei kann ein Abschnitt 23 am freien Ende der Hauptspindel bzw. Hauptspindelaufnahme in eine Zentrierbohrung WL des Werkstückes W eingreifen und dieses vorzugsweise auch durchsetzen.

Gegenüberliegend des Hauptspindel-/Werkstückaufnahmeabschnittes 22 und hier auch des Hauptspindel-/Werkstückaufnahmeabschnittes 23 ist ein parallel zur Hauptdrehachse und relativ zur Hauptspindel bzw. Hauptspindelaufnahme 2 axial verstellbarer Vorsetzer 3 ausgebildet.

Der Vorsetzer 3 kann drehbar gelagert an einem Traversenzylinder 106 montiert sein, und derart relativ zur Traverse 101 axial verstellbar sein. Die axiale Verstellbarkeit der Zwischentraverse 105 kann beispielhaft mit wenigstens einem, vorzugsweise zwei Vorschubzylindern 107 realisiert werden (siehe auch Fig. 3).

Der axiale Abstand zwischen dem Vorsetzer 3 und der Hauptspindel mit der Hauptspindelaufnahme 2 ist somit veränderbar. Wird er genügend vergrößert, kann zwischen Vorsetzer 3 und dem dann freien Ende der Hauptspindelaufnahme 2 zum Bestücken das umzuformende Werkstück W angeordnet und vorzugsweise fest eingespannt werden (Fig. 2a und 1c). In dieser Position der Fig. 1c ist das durch das Drückwalzen zu einem Fahrzeugrad umgeformte Werkstück W nach der Umformung auch aus der Drückwalzvorrichtung entnehmbar. Es weist dann ein radial äußeres Felgenprofil auf (am Ende des Bezugszeichenstrichs zum Bezugszeichen W).

Das umzuformende Werkstück W ist ein hohlzylindrisches oder kegelstumpfartiges und innen hohles Werkstück. Es dient insbesondere Herstellung eines Fahrzeugrades. Es kann einen Radialabschnitt WR mit einer Zentrierbohrung WL und einen Axialbereich WA aufweisen. Dieser/diese wird vorzugweise von dem Spindel-/Aufnahmeabschnitt 23 (siehe dazu auch Fig. 1b und 1c) - oder einem Vorsetzerabschnitt 303 des Vorsetzers 3 (siehe dazu auch Fig. 4b und 4c) - ganz oder abschnittsweise durchsetzt. Das Werkstück W kann derart im Bereich seines Radialabschnittes WR zwischen den Vorsetzer 3 und die Hauptspindel bzw. Hauptspindelaufnahme 2 eingespannt werden, so dass es sich bei der Bearbeitung mit der Hauptspindel bzw. Hauptspindelaufnahme 2 dreht, wobei sich auch der Vorsetzer 3 mit dreht.

Die eigentliche Umformung durch Drückwalzen erfolgt dann mit wenigstens einer oder mehreren Drückrolle(n) 4. Diese wenigstens eine Drückrolle 4 ist radial außerhalb des umzuformenden Werkstücks angeordnet. Sie ist dort von einem äußeren Rollenträger 41 - d.h. einem außerhalb des zylindrischen Werkstücks W angeordneten Rollenträger 41 gehalten (siehe dazu auch Fig. 3) und kann axial und radial verfahren werden. Durch Zustellen in radialer und ggf. Bewegen der Drückrolle 4 in axialer Richtung (in Fig. 1a durch drei Positionen der Drückrolle 4 angedeutet) wird das zu bearbeitende Werkstück W zu einem Fahrzeugrad umgeformt.

Als inneres Widerlager ist dabei ein drehbarer Exzenter-Werkzeugring 5 vorgesehen, der eine radial verstellbare, eigene Exzenter-Werkzeugringdrehachse 5A aufweist. Der Exzenter-Werkzeugring 5 weist dabei eine innere, ihn axial durchsetzende Durchgangsöffnung, insbesondere eine Bohrung, auf.

Der Exzenter-Werkzeugring 5 ist mittels wenigstens eines Lagers 51 in einem Exzenter-Werkzeugringträger 52 drehbar gelagert. Der Exzenter-Werkzeugringträger 52 ist außerdem mit einer Verstelleinrichtung 53 zum Verstellen der radialen, drehbar gelagerten Position des Exzenter-Werkzeugringes 51 ausgerüstet.

Der Exzenter-Werkzeugringträger 52 für den drehbaren Exzenter-Werkzeugring 5 muss aber nicht wie nach dem Stand der Technik innerhalb des Werkstückes W angeordnet sein bzw. in dieses eingreifen. Er kann vielmehr auch außen zum Werkstück W angeordnet sein. Dies ermöglicht es, den Außendurchmesser 5AD des Exzenter-Werkzeugringes 5 im Vergleich zum Innendurchmesser WID des Werkstückes W zwar immer noch kleiner aber doch im Vergleich zum eingangs beschriebenen Stands der Technik mit inneren Drückrollen aber dennoch relativ groß zu wählen. Insbesondere kann der Außendurchmesser 5AD des Exzenter-Werkzeugringes zumindest in dem umzuformenden zu streckenden Bereich WA größer sein als der halbe Innendurchmesser WID des Werkstückes W, was nach dem Stand der Technik nicht möglich war, da dort eine innere Drückrolle zwischen dem Außenumfang des inneren Rollenträgers und dem Innenumfang des umzuformenden Werkstückes W anzuordnen war.

Es muss dann lediglich der Exzenter-Werkzeugring 5 oder ein mit diesem drehfest verbundener Adapterring 54 axial so lang sein, dass er axial aus dem Werkstück W nach außen vorsteht, und erst dort drehbar gelagert ist.

Die Verstelleinrichtung 53 der Fig.1a-c ermöglich ein Verstellen der radialen, gelagerten Position des Exzenter-Werkzeugringträgers 52, der dazu beispielsweise nach Art eines Schlittens verschieblich gelagert bzw. geführt sein kann. Dieses radiale Verstellen resultiert in einem radialen Verstellen bzw. Verschieben der Exzenter-Werkzeugringdrehachse 5A des Exzenter-Werkzeugringes 5 relativ zur Hauptdrehachse, aber insbesondere parallel zur Hauptdrehachse (HA).

Die Verstelleinrichtung 53 kann derart ausgelegt sein, dass der Exzenter-Werkzeugring 5 nur bzw. ausschließlich radial beweglich ist (Fig.1a-c). Es kann nach einer anderen Ausgestaltung aber auch vorgesehen sein, dass die Verstelleinrichtung 53 derart ausgelegt wird, dass der Exzenter-Werkzeugring 5 radial und axial beweglich ist. Weitere Freiheitsgrade der Bewegung sind denkbar.

Durch radiales Verstellen bzw. Bewegen des Exzenter-Werkzeugringes 5 kann dieser bei beiden Ausgestaltungen - Fig.1a - 1c und Fig. 4 a - 4c jeweils in eine erste Stellung bewegt werden, in welcher seine Exzenter-Werkzeugringdrehachse 5A mit der Hauptdrehachse HA der Hauptspindel bzw. der Hauptspindelaufnahme fluchtet (Fig. 1b, Fig. 1c,4b und 4c). Da der/die Außendurchmesser der im wesentlichen zylindrischen Hauptspindelaufnahme 2 kleiner ist/sind als der Bohrungs-/Innendurchmesser 5ID des Exzenter-Werkzeugringes 5 (Fig.1b), ist der Exzenter-Werkzeugring 5 in dieser Position rundum zum umzuformenden oder bereits umgeformten Werkstück W, sowie der Hauptspindelaufnahme 2 radial beanstandet. Der Abstand S (Fig. 1b und 4b) ist dabei größer als die Differenz zwischen dem Innendurchmesser des Werkstückes W und dem Außendurchmesser des Exzenter-Werkzeugringes 5 WID, d. h. der Abstand s ist größer als die max. für die Umformung notwendige radiale Verstellung des Exzenter-Werkzeugringträger 52 bzw. des Exzenterwerkzeugringes 5.

Da die Bohrung/der Innendurchmesser des Exzenter-Werkzeugringes 5 größer als der Außendurchmesser 22 AD des Abschnitts 22 der Hauptspindelaufnahme 2 ist, der axial innerhalb des Exzenter-Werkzeugringes 5 liegt, ist es ferner möglich, den Exzenter-Werkzeugring 5 für den Betrieb bzw. die Umformung radial in eine zweite Stellung (Arbeitsposition) zu bewegen, in welcher seine Drehachse/Mittelachse 5A radial um eine Strecke zur Hauptdrehachse HA versetzt bzw. beabstandet parallel liegt, so dass im Betrieb eine exzentrische Drehung des Exzenter-Werkzeugringes 5 relativ zur Hauptdrehachse HA erfolgen kann. Dabei liegt aber die Hauptdrehachse HA der Hauptspindel bzw. der Hauptspindelaufnahme 2 auch in der zweiten Stellung (Arbeitsposition), der eigentlichen Drückwalzposition, radial innerhalb der Bohrung bzw. des Innendurchmessers des Exzenter-Werkzeugringes 5 (Fig. 1a). Der Exzenter-Werkzeugring berührt dabei die Hauptspindel bzw. die Hauptspindelaufnahme 2 nicht, sondern die beiden Elemente sind in dieser Position durch einen Spalt beabstandet.

Mit der Verstelleinrichtung 53 kann im Betrieb somit als zweite Stellung (Arbeitsstellung) eine radiale Position angefahren werden, bei welcher der Exzenter-Werkzeugring 5 während des Umformens des Werkstücks W radial innen zu der äußeren Drückrolle 4 am Innenumfang des Werkstückes W anliegt. Der innere Anlagebereich fluchtet radial - wie in Fig. 1a dargestellt - mit dem Anlagebereich der äußeren Drückrolle 4 außen am Werkstück W. Der Exzenter-Werkzeugring 5 kann bei der Umformung somit in einfacher Weise als Widerlager (inneres Werkzeug) für das umzuformende Werkstück W dienen, an dem die äußere Drückrolle 4 umformend angreift. Vorzugsweise wird der Axialbereich WA des umzuformenden Werkstücks W, dessen Profil/Kontur dem Profil der Felge bzw. des Fahrzeugrades entspricht, durch Drückwalzen umgeformt, wobei seine Wandstärke jedenfalls abschnittsweise verringert werden kann.

Insbesondere, wenn der Exzenter-Werkzeugring 5 nur radial bewegt wird und/oder bewegbar ist, ist es vorteilhaft, dass er sich axial über die gesamte Länge des durch Drückwalzen umzuformenden Axialabschnittes des Werkstückes W oder darüber hinaus erstreckt. Es kann dann vorteilhaft weiter vorgesehen sein, dass der Exzenter-Werkzeugring 5 an seinem Außenumfang ein Außenprofil/eine Außenkontur aufweist, welche dem Innenprofil/der Innenkontur am Innenumfang des herzustellenden Fahrzeugrades, entspricht. Letztlich wird somit durch das Außenprofil/die Außenkontur am Außenumfang des Exzenter-Werkzeugringes 5 das Profil der Felge bzw. des Fahrzeugrades nach der Umformung bestimmt. Bei entsprechender Ausführung des Profils/der Kontur des Außendurchmessers des Exzenter-Werkzeugringes 5 ist es daher möglich, komplexe Felgenprofile bzw. Fahrzeugradprofile, z. B. mit Hinterschnitten herzustellen.

Vorteilhaft ist, dass es nach einer Weiterbildung der Erfindung sehr vorteilhaft möglich ist, Fahrzeugräder mit unterschiedlichen Außen-/Innenabmessungen aber identischem Felgenprofil (siehe beispielhaft zum Felgenprofil Fig. 1c) mit nur einem bzw. demselben oder einem gleich gestalteten Exzenter-Werkzeugring zu fertigen.

Dies sei anhand eines Beispiels erläutert. Wenn das radial äußere/innere Felgenprofil der Fahrzeugräder gleich ist, können beispielsweise erste Räder mit einem fahrzeugrad-Durchmesser von 55,88 cm (22 Zoll) und andere Räder mit einem Fahrzeugrad-Durchmesser von 53,34 cm (21 Zoll) mit dem gleichen Exzenter-Werkzeugring 5 gefertigt werden.

Der Exzenter-Werkzeugring 5 muss lediglich zur Herstellung der Fahrzeugräder mit unterschiedlichen Außen-/Innenabmessungen aber identischem Felgenprofil jeweils auf einen anderen korrespondierenden Radius (radiale Verstellung/Zustellung Exzenter-Werkzeugring t) relativ zur Hauptdrehachse HA der Hauptspindelaufnahme 2 verfahren werden (nicht dargestellt). Ansonsten kann das Drückwalzverfahren jeweils beispielsweise wie nachfolgend beschreiben durchgeführt werden.

Ein erstes beispielhaftes Drückwalzverfahren - insbesondere durchführbar mit der vorstehend beschriebenen Vorrichtung - ist in den Fig. 2a bis g dargestellt.

Die Figuren 2a - 2g zeigen jeweils nur das Werkstück W, die Spindel-Aufnahmeabschnitte 22, 23 der Hauptspindel bzw. der Hauptspindelaufnahme 2, den Exzenter-Werkzeugring 5 und den Vorsetzer 3.

Für die Umformung werden zunächst in einem Schritt A die Hauptspindel bzw. die Spindel-Aufnahmeabschnitte 22 und 23 der bereitgestellten Drückvorrichtung sowie der Exzenter-Werkzeugring 5 einerseits und der Vorsetzer 3 andererseits axial beabstandet (Fig. 2a), so dass das Werkstück W auf der Hauptspindel bzw. der Hauptspindelaufnahme 2 axial aufgelegt werden kann. In dieser Position fluchten die Drehachsen 5A und HA des Exzenter-Werkzeugrings 5 und der Hauptspindel bzw. der Hauptspindelaufnahme 2.

Sodann wird das Werkstück W in einem Schritt B zwischen dem Vorsetzer 3 und der Hauptspindel bzw. der Hauptspindelaufnahme 2 eingespannt (Fig. 2c).

Daraufhin wird der Exzenter-Werkzeugring 5 in einem Schritt C radial um den Zustellhub t mit der Verstelleinrichtung 53 verfahren (Fig. 2d) . Nach diesem Schritt liegt die Hauptdrehachse HA der Hauptspindel bzw. der Hauptspindelaufnahme 2 immer noch radial innerhalb der Bohrung bzw. des Innendurchmessers des Exzenter-Werkzeugringes 5, sie fluchtet aber nicht mehr mit der Drehachse 5A des Exzenter-Werkzeugringes 5.

Daraufhin beginnt im Schritt D die Umformung des Werkstücks W und wird weiter durchgeführt. Die eine oder mehreren äußeren Drückrollen 4 werden axial und radial zugestellt und es wird insbesondere ein Strecken des Axialbereichs 5A durchgeführt (Fig. 2e). Während des Umformens befinden sich die Hauptspindel/Hauptspindelaufnahme 2 und der Vorsetzer 3 in einer Drehbewegung. Durch Kontakt bzw. Mitnahme mit dem/durch das Werkstück W dreht sich der Exzenter-Werkzeuginnenring 5 ebenfalls um seine eigene Exzenter-Werkzeugringdrehachse 5A. Es kann mit einem hier nicht dargestellten Exzenter-Werkzeugringantrieb auch der drehbar gelagerte Exzenter-Werkzeugring 5 separat angetrieben werden, dies ist eine Option zur Weiterbildung des Verfahrens.

Sobald die Umformung nach einem oder mehreren Pässen bzw. Schritten D, in den die wenigstens eine Drückrolle 4 axial und/oder radial bewegt außen am Werkstück W entlang geführt wird, beendet ist, wird der Exzenter-Werkzeugring 5 in einem Schritt E durch die Verstelleinrichtung 53 wieder in eine Position bewegt, in welcher rundum ein Spalt zum Innenumfang des Werkstückes W vorhanden ist (Fig. 2f). Diese Position entspricht der Position wie in Fig. 2c dargestellt, lediglich mit dem Unterschied, dass das Werkstück W jetzt zu einem Fahrzeugrad umgeformt ist. Sodann kann in einem Schritt F die Einspannung des Werkstückes W beendet bzw. gelöst werden und das umgeformte Werkstück - das Fahrzeugrad - aus der Drückwalzvorrichtung entnommen werden (Fig. 2g).

Der Aufbau der Drückvorrichtung der Fig. 4a - 4c unterscheidet sich zwar von dem der Fig. 1a bis 1c, das Verfahren zum Umformen des Werkstückes W kann aber weitestgehend dem Umformverfahren der Fig. 2a - 2g entsprechen.

Nach Fig. 4a- c werden bei diesem Ausführungsbeispiel der Drückwalzvorrichtung Elemente des Vorsetzers der Fig.1a-c an die Hauptspindel/Hauptspindelaufnahme 2 und Elemente der Hauptspindel/Hauptspindelaufnahme 2 an den Vorsetzer 3 verlegt. Es handelt sich insoweit um eine Art kinematischer Umkehr.

So ist der obere Teil der (hier vertikal wie in Fig.1a) unteren Hauptspindel-/Hauptspindelaufnahme 2 als eine Art Werkstückaufnahme 201 ausgebildet, auf welche das umzuformende Werkstück W relativ zu Fig. 1a um 180° gedreht axial aufgelegt bzw. zur Anlage gebracht werden kann. Diese Werkstückaufnahme 201 ist hinsichtlich der Aufnahmekontur für das Werkstück W ähnlich zu dem Vorsetzer 3 der Fig. 1 geformt. Das Werkstück W wird hier relativ zu Fig.1a - 1c um 180° gedreht auf die Hauptspindel 2 und deren Werkstückaufnahme 201 aufgelegt. Damit ist hier der Radialabschnitt WR vertikal unten angeordnet und der leicht konische/kegelige oder zylindrische Axialabschnitt WA steht vertikal nach oben hin offen.

Der Vorsetzer 3 kann aus mehreren zylindrischen Abschnitten 301, 302, 303 bestehen, welche zum Einspannen des Werkstücks W axial - hier vertikal von oben - von dem Traversenzylinder 106 oder dgl. in den Axialabschnitt WA des Werkstücks W bewegt werden. Diese Vorsetzerabschnitte 301, 302, 303 können hinsichtlich ihrer äußeren Kontur den Spindel-/Aufnahmeabschnitten 21, 22, 23 entsprechen, sind aber relativ zu diesen um 180° gedreht am Vorsetzer 3 angeordnet bzw. bilden diesen aus. Der Vorsetzer ist vorzugsweise unabhängig von der Zwischentraverse 105 axial beweglich.

Zwischen dem Außendurchmesser des Vorsetzerabschnittes 302 und dem Innendurchmesser des Werkstückes ist wiederum der Exzenter-Werkzeugring 5 angeordnet. Dieser ist wiederum direkt oder über einen Adapterring 54 in einer Lagerung 51 drehbar in einem Exzenter-Werkzeugringträger 52 gelagert. Dieser Exzenter-Werkzeugringträger 52 ist mit Hilfe einer Verstelleinrichtung 53 gemeinsam mit dem Exzenter-Werkzeugring 5 radial verfahrbar. Dabei ist die Verstelleinrichtung 53 in diesem Ausführungsbeispiel fest der Zwischentraverse 105 angeordnet und positioniert.

Der Exzenter-Werkzeugringträger 52 ist wieder axial außen zum Innenraum des Werkstücks W angeordnet. Ein Innenträger ist damit für den Exzenter-Werkzeugaufnahmering 5 nicht erforderlich. Die Verstelleinrichtung 53 kann einfach an der Zwischentraverse 105 angeordnet sein und z.B. mit Hilfe z. B. der Vorschubzylinder 107 der Zwischentraverse axial verfahrbar sein. Sie ist somit separat vom dem Vorsetzer 3 axial verfahrbar.

Ansonsten ist ein beispielhaftes Drückverfahren mit der Drückvorrichtung der Fig. 4a - 4c in Fig. 5a -5g dargestellt.

Die Figuren 5a - 5g zeigen jeweils nur das Werkstück W, die Vorsetzerabschnitte 301, 302, 303 des Vorsetzers 3, den Exzenter-Werkzeugring 5.

Für die Umformung werden zunächst in einem Schritt A die Hauptspindel 2 und der Vorsetzer 3, gebildet aus den Vorsetzerabschnitten 301, 302, 303 in eine axial getrennte Position gebracht (Fig. 5a), so dass das Werkstück W axial auf die Werkstückaufnahme 201 der Hauptspindel 2 aufgesetzt werden kann (Fig. 5b). In dieser Position fluchten die Drehachsen 5A und HA des Exzenter-Werkzeugrings 5, der Hauptspindel 2, der Werkstückaufnahme 201 und des Vorsetzers 3.

Sodann wird das Werkstück W in einem Schritt B zwischen dem Vorsetzer 3 und der Werkstückaufnahme 201 auf der Hauptspindel 2 eingespannt (Fig. 5c). Daraufhin wird der Exzenter-Werkzeugring 5 in einem Schritt C radial um den Zustellhub t mit der Verstelleinrichtung 53 verfahren (Fig. 5d). Nach diesem Schritt liegt die Hauptdrehachse HA der Hauptspindel bzw. der Werkstückaufnahme 201 und des Vorsetzers 3 immer noch radial innerhalb der Bohrung bzw. des Innendurchmessers des Exzenter-Werkzeugringes 5, sie fluchtet aber nicht mehr mit der Drehachse 5A des Exzenter-Werkzeugringes 5.

Daraufhin beginnt im Schritt D die Umformung des Werkstücks W und wird weiter durchgeführt. Die eine oder mehreren äußeren Drückrollen 4 werden axial und radial zugestellt und es wird insbesondere ein Strecken des Axialbereichs 5A durchgeführt (Fig. 5e). Während des Umformens befinden sich die Hauptspindel 2, die Werkstückaufnahme 201 und der Vorsetzer 3 in einer Drehbewegung. Durch Kontakt bzw. Mitnahme mit dem/durch das Werkstück W dreht sich der Exzenter-Werkzeuginnenring 5 ebenfalls, um seine eigene Exzenter-Werkzeugringdrehachse 5A. Es kann mit einem hier nicht dargestellten Exzenter-Werkzeugringantrieb auch der drehbar gelagerte Exzenter-Werkzeugring 5 separat angetrieben werden, dies ist aber lediglich eine Option zur Weiterbildung des Verfahrens.

Sobald die Umformung nach einem oder mehreren Pässen bzw. Schritten D, in den die wenigstens eine Drückrolle 4 axial und/oder radial bewegt außen am Werkstück W entlang geführt wird, beendet ist, wird der Exzenter-Werkzeugring 5 in einem Schritt E durch die Verstelleinrichtung 53 wieder in eine Position bewegt, in welcher rundum ein Spalt zum Innenumfang des Werkstückes W vorhanden ist (Fig. 5f). Diese Position entspricht der Position wie in Fig. 5c dargestellt, lediglich mit dem Unterschied, dass das Werkstück W jetzt zu einem Fahrzeugrad umgeformt ist. Sodann kann in einem Schritt F die Einspannung des Werkstückes W beendet bzw. gelöst werden und das umgeformte Werkstück - das Fahrzeugrad - aus der Drückwalzvorrichtung entnommen werden (Fig. 5g).

Das Verfahren der Fig. 6 kann dem der Fig. 5 weitestgehend entsprechen. Allerdings wird der Exzenter-Werkzeugring 5 hier, vorzugsweise mit einer geänderten/optimierten Außenkontur gleich oder ähnlich einer Drückrolle versehen, während der Umformung auch axial verfahren, so dass der Exzenter-Werkzeugring 5 wie eine innere Drückrolle wirken kann.

Zusammenfassend kann der Exzenter-Werkzeugring 5 in jedem Fall zumindest radial zwischen einer ersten Position, in der seine Drehachse 5A mit der Hauptdrehachse HA der Hauptspindel 2, der Werkstückaufnahme 201 und dem Vorsetzer 3 fluchtet und einer zweiten Position, in der seine Drehachse 5A radial zur Hauptdrehachse HA versetzt ist, verfahren werden. Dabei ist die radiale Erstreckung des Exzenter-Werkzeugringes 5 vorzugsweise derart, dass auch in der zweiten Position die Hauptdrehachse HA der Hauptspindel 2 bzw. der Werkstückaufnahme 201 und des Vorsetzer 3 auch in der zweiten Stellung (Arbeitsposition), und während der gesamten Umformung, radial innerhalb der Bohrung bzw. des Innendurchmessers des Exzenter-Werkzeugringes 5ID liegt.

Vorteilhaft ist, dass der Radius bzw. Durchmesser des drehbaren Exzenter-Werkzeugringes 5 relativ groß gewählt werden kann. Er kann größer sein als der halbe Innendurchmesser des Werkstückes, was nach dem Stand der Technik nicht möglich war. Es ist zudem kein "Innensupport" bzw. "Innenträger" notwendig, der im Betrieb in das Werkstück innen hineinreicht und dort eine axiale und radiale Verstellung der Position der inneren Drückrolle ermöglicht.

Nochmals zu erwähnen ist, dass der drehbare gelagerte Exzenter-Werkzeugring 5 optional einen eigenen Drehantrieb aufweisen kann. Derart kann die Umdrehungszahl und/oder die Umfangsgeschwindigkeit des Exzenter-Werkzeugringes 5 mit der Umdrehungszahl und/oder der Umfangsgeschwindigkeit der Hauptspindel 2, der Werkzeugaufnahme 201, dem Werkstück W und dem Vorsetzer 3 synchronisiert werden.

### Bezugszeichen

| | |
|---|---|
| Maschinengestell | 1 |
| Traverse | 101 |
| Stützen | 102, 103 |
| Maschinenbasis | 104 |
| Zwischentraverse | 105 |
| Traversenzylinder | 106 |
| Vorschubzylinder | 107 |
| Hauptspindel/ Hauptspindelaufnahme | 2 |
| Spindel-/Aufnahmeabschnitte | 21, 22, 23 |
| Außendurchmesser Spindel-/Aufnahmeabschnitte | 22AD |
| Werkstückaufnahme | 201 |
| Vorsetzer | 3 |
| Vorsetzerabschnitte | 301, 302, 303 |
| Drückrolle | 4 |
| Exzenter-Werkzeugring | 5 |
| Exzenter-Werkzeugringdrehachse | 5A |
| Bohrungs-/Innendurchmesser Exzenter-Werkzeugring | 5ID |
| Außendurchmesser Exzenter-Werkzeugring | 5AD |
| Lager | 51 |
| Exzenter-Werkzeugringträger | 52 |
| Verstelleinrichtung | 53 |
| Adapterring | 54 |
| Hauptdrehachse Hauptspindelaufnahme | HA |
| Werkstück | W |
| Werkstück-Innendurchmesser | WID |
| Radialabschnitt | WR |
| Axialbereich | WA |
| Zentrierbohrung | WL |
| Werkstück-Innendurchmesser | WID |
| axiale Vorschub-/Zustellrichtung | a |
| radiale Vorschub-/Zustellrichtung | r |
| radial umlaufender Abstand Bohrungs-/Innendurchmesser Exzenter-Werkzeugring zur Hauptspindelaufnahme | s |
| radiale Verstellung/Zustellung Exzenter-Werkzeugring | t |

## Patentansprüche

1. Verfahren zum Drückwalzen eines jedenfalls abschnittsweise hohlzylindrischen oder hohlkegelstumpfartigen Werkstückes (W), das durch das Drückwalzen zu einem Fahrzeugrad umgeformt wird, wobei das Werkstück (W) zum Drückwalzen auf einer drehbaren Hauptspindel mit einer Hauptspindelaufnahme (2) einer Drückwalzvorrichtung zwischen der Hauptspindel mit der Hauptspindelaufnahme (2) und einem Vorsetzer (3) axial eingespannt wird und mit der Hauptspindel mit der Hauptspindelaufnahme (2) um deren Hauptdrehachse (HA) gedreht wird, wobei das Drückwalzen mittels wenigstens einer radial außen zum hohlzylindrischen oder hohlkegelstumpfartigen Werkstück (W) angeordneten Drückrolle (4) erfolgt, wobei radial innerhalb des Werkstückes (W) als Widerlager für das Werkstück (W) beim Drückwalzen ein radial innerer, drehbarer Exzenter-Werkzeugring (5) angeordnet wird, welcher eine eigene Drehachse (5A) aufweist **dadurch gekennzeichnet, dass** der radial innere, drehbare Exzenter-Werkzeugring (5) zumindest radial beweglich ist und dass die eigene Drehachse (5A) radial zwischen einer ersten Position, in welcher sie mit der Hauptdrehachse (HA) fluchtet oder zumindest dazu parallel liegt, und einer dazu radial versetzten zweiten Drückwalzposition parallel zur Hauptdrehachse (HA) bewegbar ist, wobei die Hauptdrehachse (HA) der Hauptspindel mit der Hauptspindelaufnahme (2) auch in der Drückwalzposition radial innerhalb der Bohrung bzw. des Innendurchmessers des Exzenter-Werkzeugringes (5) liegt.

2. Verfahren nach Anspruch 1, **dadurch gekennzeichnet, dass** in der ersten radialen Position die Hauptdrehachse (HA) der Hauptspindel mit der Hauptspindelaufnahme (2) mit der Drehachse (5A) des Exzenter-Werkzeugringes (5) fluchtet und dass sie in der dazu radial versetzten zweiten Drückwalzposition nicht mehr mit der eigenen Drehachse (5A) des Exzenter-Werkzeugringes (5) fluchtet.

3. Verfahren nach einem der vorstehenden Ansprüche 1 oder 2, **dadurch gekennzeichnet, dass** der Exzenter-Werkzeugring (5) axial außerhalb des Innenraums des hohlzylindrischen oder hohlkegelstumpfartigen Werkstückes (W) drehbar in einem Exzenter-Werkzeugringträger (52) gelagert wird, wobei vorzugsweise vorgesehen ist, dass der Exzenter-Werkzeugringträger (52) radial mittels einer Verstellvorrichtung (53) verstellt wird.

4. Verfahren nach Anspruch 3, **dadurch gekennzeichnet, dass** der Exzenter-Werkzeugringträger (52) an einem axial nicht beweglichen Element, insbesondere an einem Maschinenbett, angeordnet ist, so dass der Exzenter-Werkzeugring (5) ausschließlich radial mittels der Verstellvorrichtung (53) verstellt werden kann.

5. Verfahren nach Anspruch 3, **dadurch gekennzeichnet, dass** die Verstellvorrichtung mit dem Exzenter-Werkzeugringträger (52) an einem axial beweglichen Element, insbesondere an einer axial beweglichen Zwischentraverse (105) angeordnet ist, so dass der Exzenter-Werkzeugring (5) radial mittels einer Verstellvorrichtung (53) und axial mittels des axial beweglichen Elements verstellt werden kann.

6. Verfahren nach einem der vorstehenden Ansprüche, **dadurch gekennzeichnet, dass** der Exzenter-Werkzeugring (5) während des Drückwalzens des jeweiligen Werkstückes nicht oder nur radial verstellt wird, insbesondere vor dem Drückwalzen zum Bestücken der Vorrichtung mit einem umzuformenden Werkstück und zum Entnehmen des umgeformten Werkstückes nach dem Drückwalzen.

7. Verfahren nach einem der vorstehenden Ansprüche, **dadurch gekennzeichnet, dass** der Exzenter-Werkzeugring (5) während des Drückwalzens des jeweiligen Werkstückes (W) axial und radial verstellt wird.

8. Verfahren nach einem der vorstehenden Ansprüche, **dadurch gekennzeichnet, dass** sich der Exzenter-Werkzeugring (5) axial über die gesamte Länge des durch Drückwalzen umzuformenden Axialabschnittes des Werkstückes (W) oder darüber hinaus erstreckt.

9. Verfahren nach einem der vorstehenden Ansprüche, **dadurch gekennzeichnet, dass** der Exzenter-Werkzeugring (5) an seinem Außenumfang ein Außenprofil/eine Außenkontur aufweist, welche der Innenkonturierung am Innenumfang des herzustellenden Fahrzeugrades entspricht.

10. Verfahren nach einem der vorstehenden Ansprüche, **dadurch gekennzeichnet, dass** Wärmeausdehnungen während des Drückwalzens durch radiales Verstellen der Exzenter-Werkzeugringdrehachse (5A) kompensiert werden.

11. Verfahren nach einem der vorstehenden Ansprüche, **dadurch gekennzeichnet, dass** der drehbare Exzenter-Werkzeugring (5) einen eigenen Drehantrieb aufweist und dass vorzugsweise die Umdrehungszahl und/oder die Umfangsgeschwindigkeit des Exzenter-Werkzeugringes (5) mit der Umdrehungszahl der Hauptspindel mit der Hauptspindelaufnahme (2) bzw. des Werkstückes W synchronisiert wird.

12. Verfahren nach einem der vorstehenden Ansprüche, **dadurch gekennzeichnet, dass** der drehbare Exzenter-Werkzeugring (5) eine Temperiervorrichtung aufweist, mit der er vorzugsweise kühlbar und/oder heizbar ist, wobei er während des Drückwalzens auf einer für den Umformvorgang definierten vorgespeicherten Temperatur gehalten wird.

13. Verfahren nach einem der vorstehenden Ansprüche, **dadurch gekennzeichnet, dass** mittels einer CNC-Steuerung der radial innere Exzenter-Werkzeugring (5) und die radial äußere Drückrolle beim Drückwalzen des Axialbereiches axial und radial relativ zueinander verfahren werden, so dass ein definierter Wanddickenverlauf mit unterschiedlichen Wanddicken realisiert wird.

14. Verfahren nach einem der vorstehenden Ansprüche, **dadurch gekennzeichnet, dass** Fahrzeugräder mit unterschiedlichen Außen- und/oder Innenabmessungen aber identischem Felgenprofil mit nur einem bzw. dem gleichen oder gleich gestalteten Exzenter-Werkzeugring (5) gefertigt werden, wobei der Exzenter-Werkzeugring (5) zur Bearbeitung der Fahrzeugräder mit unterschiedlichen Außen- und/oder Innenabmessungen aber identischem Felgenprofil jeweils auf einen anderen korrespondierenden Radius relativ zur Hauptdrehachse der Hauptspindelaufnahme (HA) verfahren wird.

15. Vorrichtung zur Durchführung des Verfahrens einem oder mehreren der vorstehenden Ansprüche, mit einer drehbaren Hauptspindelaufnahme (2) und einem Vorsetzer (3) zum Einspannen des umzuformendes Werkstücks (W), wobei zum Drückwalzen wenigstens eine radial außen zum hohlzylindrischen oder hohlkegelstumpfartigen Werkstück (W) angeordnete Drückrolle (4) vorgesehen ist, wobei radial innerhalb des Werkstückes als Widerlager für die radial äußere Drückrolle ein radial innerer, drehbarer Exzenter-Werkzeugring (5) vorgesehen ist, welcher eine eigene Drehachse (5A) aufweist, **dadurch gekennzeichnet, dass** der radial innerer, drehbarer Excenter-Werkzeugsring (5) zumindest radial beweglich ist und dass die eigene Drehachse (5A) radial zwischen einer ersten Position, in welcher sie mit der Hauptdrehachse (HA) fluchtet oder zumindest dazu parallel liegt, und eine dazu radial versetzten zweiten Drückwalzposition bewegbar ist, wobei die Hauptdrehachse (HA) mit der Hauptspindelaufnahme (2) auch in der Drückwalzposition radial innerhalb der Bohrung bzw. des Innendurchmessers des Exzenter-Werkzeugringes (5) liegt.

## Claims

1. Method for spin forming a workpiece (W) that is hollow cylindrical or hollow truncated conical in shape at least in sections, which is formed into a vehicle wheel by spin forming, wherein the workpiece (W) is axially clamped for spin forming on a rotatable main spindle with a main spindle mount (2) of a spin-forming device between the main spindle with the main spindle mount (2) and a front piece (3), and is rotated with the main spindle with the main spindle mount (2) about its main rotational axis (HA), wherein the spin forming is carried out by means of at least one spin forming roller (4) arranged radially outside relative to the hollow cylindrical or hollow truncated cone-shaped workpiece (W), wherein a radially inner, rotatable eccentric tool ring (5) is arranged radially inside the workpiece (W) as an abutment for the workpiece (W) during spin forming, which ring has its own axis of rotation (5A), **characterized in that** the radially inner, rotatable eccentric tool ring (5) is at least radially movable and **in that** the own axis of rotation (5A) is radially movable between a first position, in which it is aligned with the main rotational axis (HA) or is at least parallel thereto, and a second spin forming position radially offset therefrom parallel to the main rotational axis (HA), wherein the main rotational axis (HA) of the main spindle with the main spindle mount (2) also lies radially within the bore or the inner diameter of the eccentric tool ring (5) in the spin forming position.

2. Method according to claim 1, **characterized in that** in the first radial position, the main rotational axis (HA) of the main spindle with the main spindle mount (2) is aligned with the axis of rotation (5A) of the eccentric tool ring (5), and **in that** in the second spin forming position, which is radially offset from the first, it is no longer aligned with the own axis of rotation (5A) of the eccentric tool ring (5).

3. Method according to one of the preceding claims 1 or 2, **characterized in that** the eccentric tool ring (5) is rotatably mounted in an eccentric tool ring carrier (52) axially outside the interior of the hollow cylindrical or hollow truncated cone-shaped workpiece (W), wherein it is preferably provided that the eccentric tool ring carrier (52) is adjusted radially by means of an adjustment device (53).

4. Method according to claim 3, **characterized in that** the eccentric tool ring carrier (52) is arranged on an axially immovable element, in particular on a machine bed, so that the eccentric tool ring (5) can be adjusted exclusively radially by means of the adjustment device (53).

5. Method according to claim 3, **characterized in that** the adjustment device with the eccentric tool ring carrier (52) is arranged on an axially movable element, in particular on an axially movable intermediate crosshead (105), so that the eccentric tool ring (5) can be adjusted radially by means of an adjustment device (53) and axially by means of the axially movable element.

6. Method according to one of the preceding claims, **characterized in that** the eccentric tool ring (5) is not adjusted or is only adjusted radially during the spin forming of the respective workpiece, in particular before spin forming in order to load the device with a workpiece to be formed and to remove the formed workpiece after spin forming.

7. Method according to one of the preceding claims, **characterized in that** the eccentric tool ring (5) is adjusted axially and radially during the spin forming of the respective workpiece (W).

8. Method according to one of the preceding claims, **characterized in that** the eccentric tool ring (5) extends axially over the entire length of the axial section of the workpiece (W) to be formed by spin forming or beyond.

9. Method according to one of the preceding claims, **characterized in that** the eccentric tool ring (5) has an outer profile/outer contour on its outer circumference which corresponds to the inner contour on the inner circumference of the vehicle wheel to be manufactured.

10. Method according to one of the preceding claims, **characterized in that** thermal expansions during spin forming are compensated by radial adjustment of the axis of rotation (5A) of the eccentric tool ring.

11. Method according to one of the preceding claims, **characterized in that** the rotatable eccentric tool ring (5) has its own rotary drive and **in that**, preferably, the rotational speed and/or the circumferential speed of the eccentric tool ring (5) is synchronized with the rotational speed of the main spindle with the main spindle mount (2) or of the workpiece W.

12. Method according to one of the preceding claims, **characterized in that** the rotatable eccentric tool ring (5) has a temperature control device with which it can preferably be cooled and/or heated, wherein it is maintained at a preset temperature defined for the forming process during spin forming.

13. Method according to one of the preceding claims, **characterized in that**, by means of a CNC control, the radially inner eccentric tool ring (5) and the radially outer spin forming roller are moved axially and radially relative to each other during spin forming of the axial region, so that a defined wall thickness profile with different wall thicknesses is achieved.

14. Method according to one of the preceding claims, **characterized in that** vehicle wheels with different outer and/or inner dimensions but identical rim profiles are manufactured with only one or the same or identically designed eccentric tool ring (5), wherein the eccentric tool ring (5) for machining the vehicle wheels with different outer and/or inner dimensions but identical rim profiles is moved to a different corresponding radius relative to the main rotational axis of the main spindle mount (HA).

15. Device for carrying out the method according to one or more of the preceding claims, having a rotatable main spindle mount (2) and a front piece (3) for clamping the workpiece (W) to be formed, wherein at least one spin forming roller (4) arranged radially outside relative to the hollow cylindrical or hollow truncated cone-shaped workpiece (W) is provided for spin forming, wherein a radially inner, rotatable eccentric tool ring (5) is provided radially inside the workpiece as an abutment for the radially outer spin forming roller, which has its own axis of rotation (5A), **characterized in that** the radially inner, rotatable eccentric tool ring (5) is at least radially movable and **in that** the own axis of rotation (5A) is radially movable between a first position, in which it is aligned with the main rotational axis (HA) or is at least parallel thereto, and a second spin forming position radially offset therefrom, wherein the main rotational axis (HA) with the main spindle mount (2) also lies radially within the bore or the inner diameter of the eccentric tool ring (5) in the spin forming position.

## Revendications

1. Procédé pour le fluotournage d'une pièce d'œuvre (W) au moins partiellement cylindrique et creuse ou tronconique et creuse qui est mise en forme par fluotournage pour obtenir une roue de véhicule, dans lequel la pièce d'œuvre (W) est serrée dans le sens axial en vue du fluotournage sur une broche principale capable de rotation associée à un attachement de broche principale (2) d'un dispositif de fluotournage entre la broche principale associée à l'attachement de broche principale (2) et un disque d'appui (3) et tournée avec la broche principale associée à l'attachement de broche principale (2) autour de l'axe de rotation principal (HA) de celle-ci, le fluotournage étant réalisé au moyen d'au moins une molette de pression (4) disposée à l'extérieur dans le sens radial par rapport à la pièce d'œuvre cylindrique creuse ou tronconique creuse (W), un anneau d'outil excentrique (5) intérieur dans le sens radial et capable de rotation, qui comporte son propre axe de rotation (5A), étant disposé à l'intérieur de la pièce d'œuvre (W) dans le sens radial pour servir de contre-appui pour la pièce d'œuvre (W) lors du fluotournage, **caractérisé en ce que** l'anneau d'outil excentrique (5) intérieur dans le sens radial et capable de rotation est mobile au moins dans le sens radial et **en ce que** l'axe de rotation propre (5A) peut être déplacé dans le sens radial parallèlement à l'axe de rotation principal (HA) entre une première position dans laquelle il est aligné avec l'axe de rotation principal (HA) ou au moins parallèle à celui-ci et une deuxième position de fluotournage décalée par rapport à celle-ci dans le sens radial, l'axe de rotation principal (HA) de la broche principale associée à l'attachement de broche principale (2) se trouvant aussi à l'intérieur dans le sens radial de l'alésage ou du diamètre intérieur de l'anneau d'outil excentrique (5) dans la position de fluotournage.

2. Procédé selon la revendication 1, **caractérisé en ce que**, dans la première position radiale, l'axe de rotation principal (HA) de la broche principale associée à l'attachement de broche principale (2) est aligné avec l'axe de rotation (5A) de l'anneau d'outil excentrique (5) et **en ce qu'**il n'est plus aligné avec l'axe de rotation propre (5A) de l'anneau d'outil excentrique (5) dans la deuxième position de fluotournage décalée dans le sens radial par rapport à celle-ci.

3. Procédé selon l'une des revendications 1 ou 2, **caractérisé en ce que** l'anneau d'outil excentrique (5) est supporté axialement avec possibilité de rotation à l'extérieur de l'espace intérieur de la pièce d'œuvre cylindrique creuse ou tronconique creuse (W) dans un support d'anneau d'outil excentrique (52), en prévoyant de préférence que le support d'anneau d'outil excentrique (52) soit déplacé dans le sens radial au moyen d'un dispositif de déplacement (53).

4. Procédé selon la revendication 3, **caractérisé en ce que** le support d'anneau d'outil excentrique (52) est disposé sur un élément immobile dans le sens axial, en particulier sur un banc de machine, de telle sorte que l'anneau d'outil excentrique (5) peut être déplacé exclusivement dans le sens radial au moyen du dispositif de déplacement (53).

5. Procédé selon la revendication 3, **caractérisé en ce que** le dispositif de déplacement est disposé avec le support d'anneau d'outil excentrique (52) sur un élément mobile dans le sens axial, en particulier sur une traverse intermédiaire (105) mobile dans le sens axial, de telle sorte que l'anneau d'outil excentrique (5) peut être déplacé dans le sens radial au moyen d'un dispositif de déplacement (53) et dans le sens axial au moyen de l'élément mobile dans le sens axial.

6. Procédé selon l'une des revendications précédentes, **caractérisé en ce que** l'anneau d'outil excentrique (5) n'est pas déplacé pendant le fluotournage de la pièce d'œuvre en question ou seulement dans le sens radial, en particulier avant le fluotournage pour équiper le dispositif avec une pièce d'œuvre à mettre en forme et pour le retrait de la pièce d'œuvre mise en forme après le fluotournage.

7. Procédé selon l'une des revendications précédentes, **caractérisé en ce que** l'anneau d'outil excentrique (5) est déplacé dans le sens axial et radial pendant le fluotournage de la pièce d'œuvre (W) en question.

8. Procédé selon l'une des revendications précédentes, **caractérisé en ce que** l'anneau d'outil excentrique (5) s'étend dans le sens axial sur toute la longueur de la partie axiale de la pièce d'œuvre (W) à mettre en œuvre par fluotournage ou au-delà.

9. Procédé selon l'une des revendications précédentes, **caractérisé en ce que** l'anneau d'outil excentrique (5) présente sur sa circonférence extérieure un profil/contour extérieur qui correspond au contour intérieur sur la circonférence intérieure de la roue de véhicule à fabriquer.

10. Procédé selon l'une des revendications précédentes, **caractérisé en ce que** les dilatations thermiques pendant le fluotournage sont compensées par le déplacement radial de l'axe de rotation (5A) de l'anneau d'outil excentrique.

11. Procédé selon l'une des revendications précédentes, **caractérisé en ce que** l'anneau d'outil excentrique (5) capable de rotation présente son propre entraînement en rotation et **en ce que** la vitesse de rotation et/ou la vitesse périphérique de l'anneau d'outil excentrique (5) est de préférence synchronisée avec la vitesse de rotation de la broche principale associée à l'attachement de broche principale (2) ou de la pièce d'œuvre (W).

12. Procédé selon l'une des revendications précédentes, **caractérisé en ce que** l'anneau d'outil excentrique (5) capable de rotation présente un dispositif de mise à température avec lequel il peut de préférence être refroidi et/ou chauffé, en étant maintenu à une température définie et stockée en mémoire pour l'opération de formage pendant le fluotournage.

13. Procédé selon l'une des revendications précédentes, **caractérisé en ce que** l'anneau d'outil excentrique (5) intérieur dans le sens radial et la molette de pression extérieure dans le sens radial sont déplacés dans le sens axial et radial l'un par rapport à l'autre pendant le fluotournage de la zone axiale au moyen d'une commande CNC, de façon à réaliser une évolution définie de l'épaisseur de paroi avec différentes épaisseurs de paroi.

14. Procédé selon l'une des revendications précédentes, **caractérisé en ce que** des roues de véhicule de différents diamètres extérieurs et/ou intérieurs mais ayant un profil de jante identique sont fabriquées avec un seul anneau d'outil excentrique (5) ou le même ou de même forme, l'anneau d'outil excentrique (5) étant déplacé sur un autre rayon correspondant par rapport à l'axe de rotation principal de l'attachement de broche principale (HA) pour le traitement des roues de véhicule de différents diamètres extérieurs et/ou intérieurs mais ayant un profil de jante identique.

15. Dispositif pour la mise en œuvre du procédé selon une ou plusieurs des revendications précédentes, comprenant un attachement de broche principale (2) capable de rotation et un disque d'appui (3) pour le serrage de la pièce d'œuvre (W) à mettre en forme, dans lequel au moins une molette de pression (4) disposée à l'extérieur dans le sens radial par rapport à la pièce d'œuvre cylindrique creuse ou tronconique creuse (W) est prévue pour le fluotournage, dans lequel un anneau d'outil excentrique (5) intérieur dans le sens radial et capable de rotation, qui possède son propre axe de rotation (5A), est prévu à l'intérieur dans le sens radial de la pièce d'œuvre pour servir de contre-appui pour la molette de pression extérieure dans le sens radial, **caractérisé en ce que** l'anneau d'outil excentrique (5) intérieur dans le sens radial et capable de rotation est mobile au moins dans le sens radial et **en ce que** l'axe de rotation propre (5A) peut être déplacé dans le sens radial parallèlement à l'axe de rotation principal (HA) entre une première position dans laquelle il est aligné avec l'axe de rotation principal (HA) ou au moins parallèle à celui-ci et une deuxième position de fluotournage décalée par rapport à celle-ci dans le sens radial, l'axe de rotation principal (HA) avec l'attachement de broche principale (2) se trouvant aussi à l'intérieur dans le sens radial de l'alésage ou du diamètre intérieur de l'anneau d'outil excentrique (5) dans la position de fluotournage.
